# EUROPÄISCHE PATENTSCHRIFT

(11) **EP 1 101 033 B1**
(45) Veröffentlichungstag und Bekanntmachung des Hinweises auf die Patenterteilung: **02.10.2002**
(21) Anmeldenummer: 99950475.6
(22) Anmeldetag: 30.07.1999
(51) Int. Cl.: F02M 47/02

(54) **KRAFTSTOFFEINSPRITZVENTIL FÜR BRENNKRAFTMASCHINEN**
FUEL INJECTOR FOR INTERNAL COMBUSTION ENGINES
SOUPAPE D'INJECTION DE CARBURANT POUR MOTEURS A COMBUSTION INTERNE

(30) Priorität: 31.07.1998 DE 19834668
(43) Veröffentlichungstag der Anmeldung: 23.05.2001
(73) Patentinhaber: SIEMENS AKTIENGESELLSCHAFT, 80333 München (DE)
(72) Erfinder: VOIGT, Andreas, D-93055 Regensburg (DE); LEWENTZ, Günter, D-93055 Regensburg (DE); FITZNER, Johannes, D-93170 Bernhardswald (DE); RINK, Jürgen, D-92442 Wackersdorf (DE); SCHMUTZLER, Gerd, D-93138 Kareth (DE); BARANOWSKI, Dirk, D-93059 Regensburg (DE); GIAVI, Raimondo, D-80802 München (DE); LEHMANN, Stefan, D-93053 Regensburg (DE)
(86) Internationale Anmeldenummer: DE9902352
(87) Internationale Veröffentlichungsnummer: WO00006892

(56) Entgegenhaltungen:
- EP-A- 0 331 198
- EP-A- 0 363 142
- EP-A- 0 647 780
- EP-A- 0 767 304
- US-A- 4 129 255

## Beschreibung

Die Erfindung betrifft ein Kraftstoffeinspritzventil gemäß dem Oberbegriff von Patentanspruch 1.

Ein solches Kraftstoffeinspritzventil ist bereits aus dem Artikel "Das Common-Rail-Einspritzsystem - ein neues Kapitel der Dieseleinspritztechnik" der MTZ Motortechnische Zeitschrift 58 (1997) 10, Abschnitt 4.4 "Injektor", S.575 und 576 bekannt. Das bekannte Kraftstoffeinspritzventil weist ein Servoventil auf, das von einem piezoelektrischen Aktor gesteuert wird und das den Kraftstoffdruck in einer Steuerkammer steuert, wobei die Höhe des Kraftstoffdruckes in der Steuerkammer das Öffnen und Schließen des Einspritzventils, bzw. den Anfang und das Ende des Einspritzvorgangs in den Brennraum einer Brennkraftmaschine bestimmt. Die Ausformung der Kraftstoffkanäle und -leitungen, die in einem Drosselkörper eingebracht sind, bestimmen die Dynamik des Einspritzvorgangs, z. B. die Geschwindigkeit des Öffnungs- und Schließungsvorgangs des Einspritzventils. Durch den hohen Kraftstoffdruck werden an die druckfesten Abdichtungen zwischen dem Drosselkörper und dessen benachbarten Komponenten und an die Druckfestigkeit des Drosselkörpers hohe Anforderungen gestellt. Insbesondere die Ausgestaltung der Übergänge von kraftstofführenden Kanälen in weitere Kanäle oder Hohlräume beeinflussen die Druckfestigkeit.

Aus der EP 0 767 304 A1, der EP 0 647 780 A2 und der EP 0 331 198 A3 sind ebenfalls gattungsgemäße Kraftstoffeinspritzventile bekannt. Bei diesem Kraftstoffeinspritzventil ist jeweils ein Teil der Steuerkammer in der Drosselklappe ausgebildet. Die Zulaufkanäle verlaufen jeweils geradlinig und direkt zum jeweiligen Kraftstoffkanal.

Aus DE 195 41 819 A1 ist ein Kraftstoffeinspritzventil mit einem Drosselkörper bekannt. Der Drosselkörper ist zwischen einem Düsenkörper und einem Injektorkopf angeordnet und als Drosselplatte ausgebildet. Die Drosselplatte weist einen Kraftstoffkanal auf, von dem ein Zulaufkanal abzweigt, der in eine Steuerkammer mündet. Weiterhin ist in der Drosselplatte ein Ablaufkanal angeordnet, der in die Steuerkammer mündet und mit einem Servoventil verbunden ist. Das Servoventil wird von einem Aktor betätigt und steuert den Kraftstoffdruck in der Steuerkammer. Die Düsennadel im Kraftstoffeinspritzventil bewegt sich axial in Abhängigkeit vom Kraftstoffdruck in der Steuerkammer und steuert den Kraftstoffzufluß zu den Einspritzlöchern im Düsenkörper.

Die Aufgabe der Erfindung besteht darin, die Druckfestigkeit des Kraftstoffeinspritzventils zu steigern.

Die Aufgabe der Erfindung wird mit einer Vorrichtung gelöst, wie sie in dem Patenanspruch 1 beschrieben sind.

Weitere vorteilhafte Ausbildungen und Verbesserungen der Erfindung sind in den abhängigen Patentansprüchen angegeben.

Ein Kraftstoffeinspritzventil, insbesondere für Dieselkraftstoff, muß eine hohe Druckfestigkeit aufweisen, um dem hohen Kraftstoffdruck standzuhalten. Die Druckfestigkeit ist abhängig von den Wandstärken der Komponenten des Kraftstoffeinspritzventils. Durch die Ausbildung gekrümmter Kraftstoffkanäle treffen ineinander mündende Kraftstoffkanäle annähernd senkrecht aufeinander. Dadurch wird die Bildung von Bereichen mit geringen Wandstärken durch schräg ineinander mündende Kraftstoffkanäle (Spickel) vermieden, wodurch vorteilhaft eine hohe Druckfestigkeit erzielt wird.

Hochdruckübergänge sind im Bereich der Stirnflächen eines Drosselkörpers mit Kraftstoffkanälen angeordnet, wobei durch die axiale Verspannung des Drosselkörpers zwischen den benachbarten Körpern an den Stirnflächen und die vorzugsweise plane Ausführung der Stirnflächen eine hochdruckfeste Abdichtung entsteht, die vorteilhaft einfach herzustellen ist. Die aufeinandertreffenden Stirnflächen können auch leicht gewölbt sein, wobei die Wölbungen so ausgeformt sind, daß in kritischen Bereichen die Kontaktflächen der aufeinandertreffenden Stirnflächen mit einer erhöhten Flächenpressung beaufschlagt sind. Dadurch wird vorteilhaft die Hochdruckfestigkeit bei gleicher Einspannkraft erhöht.

Durch einen modularen Aufbau des Kraftstoffeinspritzventils mit einem Drosselkörper und dessen benachbarten Körpern, einen ersten und einen zweiten Teilkörper, ist durch Austausch des Drosselkörpers auf einfache Weise die Charakteristik der Dynamik des Einspritzvorgangs einstellbar. Weiterhin kann durch den modularen Aufbau die Funktion des Drosselkörpers außerhalb des Kraftstoffeinspritzventils getestet und geprüft werden.

Vorteilhaft wird durch Einbringen von Ausnehmungen im Drosselkörper für die Steuerkammer und das Servoventil eine besonders kompakte Bauform des Kraftstoffeinspritzventils erreicht.

Im folgenden wird die Erfindung anhand der Figuren näher erläutert; es zeigen:
- Figur 1: einen Längsschnitt durch Teile eines Kraftstoffeinspritzventils mit einem ersten Drosselkörper;
- Figur 2: einen Längsschnitt eines zweiten Drosselkörpers in zwei Ausführungsformen;
- Figur 3: einen Längsschnitt eines dritten Drosselkörpers;
- Figur 4: einen Längsschnitt eines vierten Drosselkörpers mit einer Erodiervorrichtung.

Figur 1 zeigt einen Längsschnitt durch Teile eines Kraftstoffeinspritzventils mit rotationssymmetrischer Grundkörperform mit einem ersten Ausführungsbeispiel eines als Drosselplatte 400 ausgebildeten Drosselkörpers. Das Kraftstoffeinspritzventil weist, ausgehend von einem Aktor 100 entlang einer Längsachse 800 des Kraftstoffeinspritzventils, folgende Grundkomponenten auf, die aneinander anliegen und mittels einer Einspannkraft gegeneinander vorgespannt sind:
- einen ersten Teilkörper, vorzugsweise als Ventilkörper 300 ausgebildet mit einem vorzugsweise annähernd parallel zur Längsachse 800 gerichteten Kraftstoffkanal 320 und einem vorzugsweise koaxial zur Längsachse 800 gelegenen Servoventil 340, das den Kraftstoffabfluß aus einer Ventilkammer 345 des Servoventils 340 steuert,
- eine Drosselplatte 400 mit einem vorzugsweise annähernd parallel zur Längsachse 800 geführten Kraftstoffkanal 410, einem Zulaufkanal 420 und einem Ablaufkanal 440,
- einen zweiten Teilkörper, vorzugsweise als Zwischenkörper 500 ausgebildet mit einer zentralen Führungsbohrung 550 zur Führung eines Kolbens 590, einer Steuerkammer 540, die an die Drosselplatte 400 angrenzt und durch ein Endstück der Führungsbohrung 550 dargestellt wird, und einem Kraftstoffkanal 530, der seitlich zur Führungsbohrung 550 angeordnet ist,
- einen Düsenkörper 510 mit einer zentralen Düsenbohrung 515 zur Führung einer Düsennadel 600, wobei der Kolben 590 in Wirkverbindung mit der Düsennadel 600 steht. Die Nadelspitze 610 der Düsennadel 600 und der innere, konische Dichtsitz 520 der Düsenspitze 518 des Düsenkörpers 510 bilden zusammen ein Ventil 520, 610 zur Steuerung des Einspritzvorgangs in den Brennraum einer Brennkraftmaschine.

Eine Auslenkung des Aktors 100 wird über einen geführten Stößel 200 auf einen Schließkörper 370 des Servoventils 340 übertragen, der dadurch von einem konischen, mittigen Ventilsitz 350 gehoben wird und einen Kraftstoffabfluß von einer an den Ventilsitz 350 anschließenden, mittigen Ventilkammer 345 freigibt. Die Ventilkammer 345 ist über den Ablaufkanal 440 mit der Steuerkammer 540 verbunden, in die der Zulaufkanal 420 mündet, der in den Kraftstoffkanal 410 mündet.

Kehrt der Aktor 100 in seine Ruhestellung zurück, drückt eine Ventilfeder 390, die in die Ventilkammer 345 eingebracht ist, den Schließkörper 370 auf den Ventilsitz 350 zurück und unterbricht den Kraftstoffabfluß.

Der Druck in der Steuerkammer 540 ist abhängig von der Ausformung des Zulaufkanals 420, des Abflußkanals 440 und der Stellung des Aktors 100 und beaufschlagt über den Kolben 590 die Düsennadel 600. Eine Auslenkung des Aktors 100 führt zum Absenken des Druckes in der Steuerkammer 540 und bewirkt eine axiale Verschiebung der Düsennadel 600 in Richtung der Drosselplatte 400, wodurch die Nadelspitze 610 von dem Dichtsitz 520 abhebt und ein Einspritzvorgang in den Brennraum ausgelöst wird.

Der Kraftstoff wird dabei über den Kraftstoffkanal 530 und durch Ausnehmungen der Düsenbohrung 515 durch mindestens ein in der Düsenspitze 518 eingebrachtes Spritzloch 525 in den Brennraum geleitet.

Die Betriebsparameter des Kraftstoffeinspritzventils, z. B. die Dynamik des Druckabbaus bzw. des Druckaufbaus der Steuerkammer 540 und die Geschwindigkeit des Beginns und des Endes des Einspritzvorgangs und sind abhängig von
- dem Durchmesser und der Länge des Zulaufkanals 420 und des Ablaufkanals 440,
- dem Durchmesser und der Länge der Zulaufdrossel 425 oder der Ablaufdrossel 445, die in den Zulaufkanal 420 bzw. den Ablaufkanal 440 eingebracht sind, und
- durch die Ausformung der Drosseln 425, 445 und der Kanäle 420, 440.

Der Kraftstoffkanal 410 tritt an der oberen Stirnfläche der Drosselplatte 400 ein und an der unteren Stirnfläche aus und schließt an den Kraftstoffkanal 320 des Ventilkörpers 300 und den Kraftstoffkanal 530 des Zwischenkörpers 500 an. Die Stirnflächen der Drosselplatte 400 liegen vorzugsweise senkrecht zur Längsachse 800 und schließen vorzugsweise plan an die Stirnflächen des Ventilkörpers 300 und des Zwischenkörpers 500 an. Durch die axiale Einspannkraft und die plane Anbindung entstehen zwischen der Drosselplatte 400 und dem Ventilkörper 300 und zwischen der Drosselplatte 400 und dem Zwischenkörper 500 hochdruckfeste Abdichtungen, die einfach herzustellen sind. Die aneinander anliegenden Stirnflächen können auch leicht gewölbt sein, wobei die Wölbungen so ausgeformt sind, daß in kritischen Bereichen die Kontaktflächen der aneinander liegenden Stirnflächen mit einer erhöhten Flächenpressung beaufschlagt sind. Dadurch wird die Hochdruckfestigkeit bei gleicher Einspannkraft erhöht.

In dieser Weise sind die Übergänge
- des Kraftstoffkanals 410 der Drosselplatte 400 mit dem Kraftstoffkanal 320 des Ventilkörpers 300 und mit dem Kraftstoffkanal 530 des Zwischenkörpers 500,
- des Ablaufkanals 440 zur Ventilkammer 345, und
- der Steuerkammer 540 zum Zulaufkanal 420 bzw. zum Ablaufkanal 440
abgedichtet.

In einer weiteren Ausbildungsform ist der zweite Teilkörper des Kraftstoffeinspritzventils als Düsenkörper 510 ausgebildet, wobei kein Zwischenkörper 500 vorhanden ist.

In weiteren Ausbildungsformen ist die Drosselplatte 400 nicht als eigenständiges Körper ausgeführt, sondern integriert in den ersten oder den zweiten Teilkörper des Kraftstoffeinspritzventils.

Figur 2a zeigt ein zweites Ausführungsbeispiel einer Drosselplatte 400, bei dem folgende Unterschiede zur Drosselplatte aus Figur 1 bestehen:

Die Drosselplatte 400 weist eine zentrale Ventilausnehmung 430 auf, die im wesentlichen den gleichen Durchmesser wie die Ventilkammer 345 hat und zur Ventilkammer 345 geöffnet ist. An die Ventilausnehmung 430 schließt vorzugsweise koaxial zur Längsachse 800 der Ablaufkanal 440 an. Der Ablaufkanal 440 mündet annähernd senkrecht in eine Steuerkammerausnehmung 460, dessen Seitenwand 465 zumindest teilweise kegelstumpfförmig ausgebildet ist. Der Zulaufkanal 420, 425 mündet annähernd senkrecht in den kegelstumpfförmigen Abschnitt der Seitenwand 465.

Die Steuerkammerausnehmung 460 geht in die zylindrische Kolbenausnehmung 450 über, die im wesentlichen den gleichen Durchmesser wie die Führungsbohrung 550 hat und in der ein Teil des Kolbens 590 eingebracht ist. Die Steuerkammerausnehmung 460 und die Kolbenausnehmung 450 stellen in dieser Ausführungsform die Steuerkammer 540 dar, da abhängig von der Stellung des Kolbens 590 die Steuerkammerausnehmung 460 und die Kolbenausnehmung 450 mit Kraftstoff gefüllt sind.

In Figur 2b ist eine weitere Ausführungsform der Seitenwand 465 aus Figur 2a dargestellt, wobei der Übergang von der Kolbenausnehmung 450 zum Absatz der Steuerkammerausnehmung 460 über eine Rundung in der Seitenwand 465 abgerundet ist. Die Rundung der Seitenwand 465 weist einen Rundungsradius R von vorzugsweise 0,7 bis 1mm auf. In den Absatz der Steuerkammerausnehmung 460 mündet der Ablaufkanal 440. Der Zulaufkanal 420, 425 mündet annähernd senkrecht in die Rundung der Seitenwand 465. Die Rundung wird beispielsweise durch Elysieren in die Drosselplatte 400 eingebracht.

Bei den im Kraftstoffeinspritzventil auftretenden Druckschwankungen dehnen sich die Bohrungen und Ausnehmungen in Abhängigkeit von deren Geometrie aus, vor allem abhängig von deren Durchmessern, da die Geometrie der Ausnehmungen bzw. der Bohrungen die Wandstärken festlegen und somit das Maß der Ausdehnung bestimmen. Daher sind die Durchmesser der Ventilausnehmung 430 und der Ventilkammer 345 und die Durchmesser der Kolbenausnehmung 450 und der Steuerkammer 540 im wesentlichen gleich, da gleiche Ausdehnungen vorteilhaft zur sicheren Abdichtung der Hochdruckverbindungen dienen. Unterschiedliche Ausdehnungen verursachen Relativbewegungen des Materials im Bereich den Dichtflächen, was zu Problemen an der Dichtigkeit führen kann.

Durch das Einbringen der Kolbenausnehmung 450 und der Ventilausnehmung 430 in die Drosselplatte 400 wird vorteilhaft eine kompakte Bauform des Kraftstoffeinspritzventils erreicht.

Der Zulaufkanal 420 mündet vorzugsweise und annähernd senkrecht in die Seitenwand 465 der Steuerkammerausnehmung 460, wodurch vorteilhaft eine hohe Druckfestigkeit erreicht wird. Der Zulaufkanal 420 weist eine Zulaufdrossel 425 auf, die vorzugsweise an die Seite der Steuerkammerausnehmung 460 grenzt. Der Ablaufkanal 440 weist eine Ablaufdrossel 445 auf, die vorzugsweise an die Seite der Ventilausnehmung 430 angrenzt.

Im Unterschied zu Figur 2a zeigt Figur 3 einen vorzugsweise annähernd kreisförmig gekrümmten Zulaufkanal 420, der an seinem ersten Ende annähernd senkrecht in den Kraftstoffkanal 410 und an seinem zweiten Ende annähernd senkrecht in die Seitenwand 465 der Steuerkammerausnehmung 460 mündet, wodurch vorteilhaft eine hohe Druckfestigkeit der Drosselplatte 400 erreicht wird. In diesem Ausführungsbeispiel wirkt der Zulaufkanal 420 gleichzeitig als Zulaufdrossel 425, was vorteilhaft die Fertigung vereinfacht.

Im Unterschied zu Figur 3 ist der Zulaufkanal 420 in Figur 4 in einen ersten, annähernd geraden Teil und einen zweiten, annähernd ungekrümmten Teil mit kleinerem Durchmesser unterteilt. Der erste Teil mündet annähernd senkrecht in den Kraftstoffkanal 410, ist von dort ausgehend in Richtung des Ventilkörpers 300 gekrümmt und endet in der Drosselplatte 400. Der zweite Teil mündet an einem Ende annähernd senkrecht vorzugsweise in der Seitenwand 465 der Steuerkammerausnehmung 460 und am anderen Ende annähernd senkrecht in der Seitenwand des ersten Teils. Der zweite Teil wirkt als Zulaufdrossel 425, dessen Länge in Verbindung mit dem ersten Teil vorteilhaft an die vorgegebenen Parameter, z. B. den Kraftstoffdruck, angepaßt werden kann.

Die Querschnitte der in den Ausführungsbeispielen gezeigten kraftstofführenden, gekrümmten oder ungekrümmten Kanäle sind vorzugsweise kreisförmig und mit vorgegebenen Durchmessern ausgeführt.

Figur 4 zeigt weiterhin eine Erodiervorrichtung 700, mit der annähernd kreisförmig gekrümmte Kanäle, z. B. der Zulaufkanal 420, in das Material des Kraftstoffeinspritzventils, vorzugsweise der Drosselplatte 400, eingebracht werden. Die Erodiervorrichtung 700 weist eine Erodierelektrode 701 auf, die entsprechend dem gewünschten Radius der Krümmung des Zulaufkanals 420 annähernd kreisförmig ausgeführt ist. Die Erodierelektrode 701 ist in einen Elektrodenhalter 702 eingespannt, der entlang eines Kreisbogens vorgeschoben wird, wobei dessen Mittelpunkt mit dem Mittelpunkt der gewünschten Krümmung des Zulaufkanals 420 übereinstimmt.

Die Erodierelektrode 701 bringt, ausgehend von der Kolbenausnehmung 450 oder dem Kraftstoffkanal 410, den gekrümmten Zulaufkanal 420 aus Figur 3 und, ausgehend vom Kraftstoffkanal 410, den ersten Teil des Zulaufkanals 420 aus Figur 4 in die Drosselplatte 400 ein.

Alternativ ist es möglich, die gekrümmte Erodierelektrode 701 durch eine feststehende, gekrümmte Elektrodenführung durchzuschieben, wodurch sich die Schwingungsneigung der Erodierelektrode 701 verringert und so vorteilhaft geringe Toleranzen ereicht werden.

Als Verfahren zur Ausformung der Kanäle werden bekannte Erodierverfahren eingesetzt, z.B. das Funkenerosionsverfahren.

Das oben genannte Erodierverfahren wird auch zur Herstellung des in Figur 3 aufgeführten gekrümmten Zulaufkanals 420 eingesetzt.

Die Druckfestigkeit ist zusätzlich vorteilhaft zu steigern, wenn die Kanten im Bereich der Mündungen zusätzlich abgerundet werden, z.B. über elektrochemisches Verrunden.

## Patentansprüche

1. Kraftstoffeinspritzventil
mit einem Kraftstoffkanal (320, 410, 530), der Kraftstoff unter hohem Druck führt,
mit einem Drosselkörper, der einen Zulaufkanal (420) aufweist, der an den Kraftstoffkanal (410) angeschlossen ist, mit einer Steuerkammer (540, 450, 460), in die der Zulaufkanal (420) mündet,
mit einer Düsennadel (600), die über einen Kolben (590) in Wirkverbindung mit der Steuerkammer (540, 450, 460) steht und die vom Druck in der Steuerkammer (540, 450, 460) gesteuert wird, wobei
der Drosselkörper als Drosselplatte (400) ausgebildet ist, die zwischen einem ersten Teilkörper und einem zweiten Teilkörper des Kraftstoffeinspritzventils eingebracht ist,
eine obere und eine untere Stirnfläche der Drosselplatte (400) annähernd senkrecht zur Längsachse (800) des Kraftstoffeinspritzventils angeordnet sind und gegen die Stirnflächen des ersten Teilkörpers und des zweiten Teilkörpers gedrückt sind, wobei
durch die Drosselplatte (400) ein Kraftstoffkanal (410) verläuft, der an der oberen Stirnfläche der Drosselplatte (400) eintritt und an der unteren Stirnfläche austritt, und wobei sich der Kraftstoffkanal (320) des ersten Teilkörpers und der Kraftstoffkanal (530) des zweiten Teilkörpers an den Kraftstoffkanal (410) der Drosselplatte (400) anschließen, **dadurch gekennzeichnet,**
**daß** der Zulaufkanal (420) zumindest in einem Teil seiner Länge gekrümmt ist und annähernd senkrecht in den Kraftstoffkanal (410) mündet.

2. Kraftstoffeinspritzventil nach Anspruch 1, **dadurch gekennzeichnet,**
**daß** der Zulaufkanal (420) vom Kraftstoffkanal (410) ausgehend nach unten in Richtung der Steuerkammer (540, 450, 460) annähernd kreisförmig gekrümmt ist.

3. Kraftstoffeinspritzventil nach Anspruch 1 oder 2, **dadurch gekennzeichnet,**
**daß** ein erster Teil des Zulaufkanals (420) annähernd kreisförmig gekrümmt ist, und
**daß** ein zweiter Teil des Zulaufkanals (420, 425) annähernd zylindrisch ausgeformt ist.

4. Kraftstoffeinspritzventil nach Anspruch 1 oder 3, **dadurch gekennzeichnet,**
**daß** der erste Teil des Zulaufkanals (420) vom Kraftstoffkanal (410) ausgehend nach oben, in Richtung von der Steuerkammer (540, 450, 460) weg, gekrümmt ist.

5. Kraftstoffeinspritzventil nach einem der vorstehenden Ansprüche,
**dadurch gekennzeichnet,**
**daß** zumindest ein Teil der 'Steuerkammer (450, 460) in der Drosselplatte (400) ausgebildet ist,
**daß** der Zulaufkanal (420) annähernd senkrecht in die Seitenwand (465) der Steuerkammer (450, 460) mündet.

6. Kraftstoffeinspritzventil nach Anspruch 5 , **dadurch gekennzeichnet,**
**daß** die Seitenwand (465) der Steuerkammer (450, 460) zumindest teilweise kegelstumpfförmig ausgebildet ist und
**daß** der Zulaufkanal (420) annähernd senkrecht in den kegelstumpfförmigen Teil der Seitenwand mündet.

7. Kraftstoffeinspritzventil nach Anspruch 5 , **dadurch gekennzeichnet,**
**daß** die Seitenwand (465) der Steuerkammer (450, 460) zumindest teilweise abgerundet ausgebildet ist und
**daß** der Zulaufkanal (420) annähernd senkrecht in den abgerundeten Teil der Seitenwand mündet.

8. Kraftstoffeinspritzventil nach einem der vorhergehenden Ansprüche, **dadurch gekennzeichnet,**
**daß** der erste Teilkörper als Ventilkörper (300) ausgebildet ist, der einen Kraftstoffkanal (320) und ein Servoventil (340) zur Regulierung des Kraftstoffdrucks in der Steuerkammer (540, 450, 460) aufweist, und
**daß** der zweite Teilkörper als Düsenkörper (510) zur Führung der Düsennadel (600) ausgebildet ist, oder
**daß** der zweite Teilkörper als Zwischenkörper (500) ausgebildet ist, der zwischen der Drosselplatte (400) und dem Düsenkörper (510) eingebracht ist.

9. Kraftstoffeinspritzventil nach nach einem der vorhergehenden Ansprüche, **dadurch gekennzeichnet,**
**daß** eine zentrale Führungsbohrung (550) zur Führung des Kolbens (590) vorgesehen ist,
**daß** die Drosselplatte (400) eine Kolbenausnehmung (450) aufweist, die sich an die Führungsbohrung (550) anschließt und im wesentlichen den gleichen Querschnitt wie die Führungsbohrung (550) aufweist.

10. Kraftstoffeinspritzventil nach einem der vorhergehenden Ansprüche, **dadurch gekennzeichnet,**
**daß** ein Servoventil (340) vorgesehen ist, das den Abfluß des Kraftstoffs aus einer Ventilkammer (345) des ersten Teilkörpers steuert,
**daß** die Drosselplatte (400) eine Ventilausnehmung (430) aufweist, die im wesentlichen den gleichen Querschnitt wie die Ventilkammer (345) aufweist, wobei die Ventilausnehmung (430) zur Ventilkammer (345) hin geöffnet ist, in der ein Schließkörper (370) des Servoventils (340) angeordnet ist.

11. Kraftstoffeinspritzventil nach einem der vorhergehenden Ansprüche, **dadurch gekennzeichnet,**
**daß** eine Ventilfeder (390), die den Schließkörper (370) gegen einen Ventilsitz (350) vorspannt, teilweise in die Ventilausnehmung (430) und in die Ventilkammer (345) eingebracht ist.

## Claims

1. Fuel injection valve
with a fuel channel (320, 410, 530) which carries the fuel at high pressure,
with a flow restrictor, which has a supply channel (420), connected to the fuel channel (410),
with a control chamber (540, 450, 460) into which the supply channel (420) discharges,
with an injector needle (600), which is actively connected via a piston (590) to the control chamber (540, 450, 460) and which is controlled by the pressure in the control chamber (540, 450, 460), whereby
the flow restrictor is in the form of a throttle plate (400), inserted between a first sub-unit and a second sub-unit of the fuel injection valve,
an upper and a lower face of the throttle plate (400) are approximately perpendicular to the longitudinal axis (800) of the fuel injection valve and pressed against the faces of the first sub-unit and the second sub-unit, whereby
a fuel channel (410) runs through the throttle plate (400), entering at the upper face of the throttle plate (400) and exiting at the lower face and whereby the fuel channel (320) of the first sub-unit and the fuel channel (530) of the second sub-unit are linked to the fuel channel (410) of the throttle plate (400), **characterised in that** the supply channel (420) is curved over at least part of its length and discharges approximately perpendicularly into the fuel channel (410).

2. Fuel injection valve according to Claim 1, **characterised in that** the supply channel (420) going downwards from the fuel channel (410) in the direction of the control chamber (540, 450, 460) is curved so that it is approximately circular.

3. Fuel injection valve according to Claim 1 or 2, **characterised in that** a first section of the supply channel (420) is curved so that it is approximately circular, and a second section of the supply channel (420, 425) is approximately cylindrical in shape.

4. Fuel injection valve according to Claim 1 or 3, **characterised in that** the first section of the supply channel (420), going upwards from the fuel channel (410) in the direction of the control chamber (540, 450, 460) is curved.

5. Fuel injection valve according to one of the preceding claims, **characterised in that** at least part of the control chamber (450, 460) is formed in the throttle plate (400), and that the supply channel (420) discharges approximately perpendicularly into the side wall (465) of the control chamber (450, 460).

6. Fuel injection valve according to Claim 5, **characterised in that** the side wall (465) of the control chamber (450, 460) is to some extent at least in the form of a truncated cone and that the supply channel (420) discharges approximately perpendicularly into the truncated cone shaped section of the side wall.

7. Fuel injection valve according to Claim 5, **characterised in that** the side wall (465) of the control chamber (450, 460) is to some extent at least rounded and that the supply channel (420) discharges approximately perpendicularly into the rounded section of the side wall.

8. Fuel injection valve according to one of the preceding claims, **characterised in that** the first sub-unit is in the form of a valve body (300), which has a fuel channel (320) and a servo valve (340) to regulate the fuel pressure in the control chamber (540, 450, 460), and that the second sub-unit is in the form of a nozzle body (510) to guide the injector needle (600), or that the second sub-unit is in the form of an intermediate body (500), inserted between the throttle plate (400) and the nozzle body (510).

9. Fuel injection valve according to one of the preceding claims, **characterised in that** a central guide hole (550) is provided to guide the piston (590), and that the throttle plate (400) has a piston recess (450), which is connected to the guide hole (550) and has essentially the same cross-section as the guide hole (550).

10. Fuel injection valve according to one of the preceding claims, **characterised in that** a servo valve (340) is provided, which controls the discharge of fuel out of a valve chamber (345) of the first sub-unit, and that the throttle plate (400) has a valve recess (430), which essentially has the same cross-section as the valve chamber (345), whereby the valve recess (430) opens into the valve chamber (345), in which a closing body (370) of the servo valve (340) is located.

11. Fuel injection valve according to one of the preceding claims, **characterised in that** a valve spring (390), which holds the closing body (370) against a valve seat (350), is to some extent incorporated in the valve recess (430) and in the valve chamber (345).

## Revendications

1. Soupape d'injection de carburant, comportant
- un canal de carburant (320, 410, 530) qui transporte du carburant sous pression élevée.
- un corps d'étranglement, présentant un canal d'arrivée (420), qui est raccordé au canal de carburant (410),
- une chambre de commande (540, 450, 460) dans laquelle débouche le canal d'arrivée (420),
- une aiguille de buse (600), qui, par l'intermédiaire d'un piston (590), est reliée, pour son fonctionnement, à la chambre de commands (540, 450, 460) et est commandée par la pression dans la chambre de commande (540, 450, 460),
le corps d'étranglement étant réalisé sous la forme d'une plaque d'étranglement (400), qui est installée entre un premier élément partiel et un deuxième élément partiel de la soupape d'injection de carburant,
une surface frontale supérieure et une surface frontale inférieure de la plaque d'étranglement (400) étant disposées sensiblement perpendiculairement à l'axe longitudinal (800) de la soupape d'injection de carburant et étant mises en pression contre les faces frontales du premier corps partiel et du deuxième corps partiel,
un canal de carburant (410) traversant la plaque d'étranglement (400), canal qui entre sur la face frontale supérieurs de la plaque d'étranglement (400) et sort sur la face frontale inférieurs de la plaque d'étranglement (400), et
le canal de carburant (320) du premier corps partiel et le canal de carburant (530) du deuxième corps partiel se raccordant au canal de carburant (410) de la plaque d'étranglement (400),
**caractérisée en ce que** le canal d'arrivée (420) est coudé au moins sur une partie de sa longueur et débouche sensiblement perpendiculairement dans le canal de carburant (410).

2. Soupape d'injection de carburant suivant la revendication 1, **caractérisée en ce que** le canal d'arrivée (420) est coudé, sensiblement suivant une forme circulaire, en partant vers le bas, en direction de la chambre de commande (540, 450, 460).

3. Soupape d'injection de carburant suivant la revendication 1 ou 2, **caractérisés en ce que**
- une première partie du canal d'arrivée (420) est coudée avec une forme sensiblement circulaire,
- une deuxième partie du canal d'arrivée (420, 425) reçoit une forme sensiblement cylindrique.

4. Soupape d'injection de carburant suivant la revendication 1 ou 3, **caractérisée en ce que**
- la première partie du canal d'arrivée (420) est coudée en partant, vers le haut, du canal de carburant (410), en s'éloignant en direction de la chambre de commande (540, 450, 460).

5. Soupape d'injection de carburant suivant l'une des revendications précédentes, **caractérisée**
- **en ce qu'**au moins une partie de la chambre de commande (450, 460) est réalisée dans la plaque d'étranglement (400), et
- **en ce que** le canal d'arrivée (420) débouche sensiblement perpendiculairement dans la paroi latérale (465) de la chambre de commande (450, 460).

6. Soupape d'Injection de carburant suivant la revendication 5, **caractérisée**
- **en ce que** la paroi latérale (465) de la chambre de commande (450, 460) est réalisée, au moins en partie, en forme de tronc de cône, et
- **en ce que** le canal d'arrivée (420) débouche sensiblement perpendiculairement dans la partie en forme de tronc de cône de la paroi latérale.

7. Soupape d'injection de carburant suivant la revendication 5, **caractérisée**
- **en ce que** la paroi latérale (465) de la chambre de commande (450, 460) est réalisée arrondie, au moins en partie, et
- **en ce que** le canal d'arrivée (420) débouche sensiblement perpendiculairement dans la partie de forme arrondie de la paroi latérale.

8. Soupape d'injection de carburant suivant l'une des revendications précédentes, **caractérisée**
- **en ce que** le premier corps partiel est réalisé comme corps de soupape (300), qui présente un canal de carburant (320) et une servo-soupape (340) pour réguler la pression de carburant dans la chambre de commande (540, 450, 460), et
- **en ce que** le deuxième corps partiel est réalisé comme corps intermédiaire (500), qui est installé entre la plaque d'étranglement (400) et le corps de buse (510).

9. Soupape d'injection de carburant suivant l'une des revendications précédentes, **caractérisée**
- **en ce qu'**un alésage central de guidage est prévu pour guider le piston (590).
- **en ce que** la plaque d'étranglement (400) présente un évidement de piston (450) qui se raccorde à l'alésage de guidage (550) et présente essentiellement la même section que l'alésage de guidage (550).

10. Soupape d'injection de carburant suivant l'une des revendications précédentes, **caractérisée**
- **en ce qu'**une servo-soupape (340) est prévue, qui commande l'écoulement du carburant depuis une chambre de soupape (345) du premier corps partiel,
- **en ce que** la plaque d'étranglement (400) présente un évidement de soupape (430), qui présenta essentiellement la même section que la chambre de soupape (345), l'évidement de soupape (430) étant ouvert vers la chambre de soupape (345) dans laquelle est disposé un corps de fermeture (370) de la servo-soupape (340).

11. Soupape d'injection de carburant suivant l'une des revendications précédentes, **caractérisée**
- **en ce qu'**un ressort de soupape (390), qui exerce un serrage préalable contre un siège de soupape (350), est installé en partie dans l'évidement de soupape (430) et dans la chambre de soupape (345).
